# EUROPÄISCHE PATENTSCHRIFT

(11) **EP 2 627 903 B1**
(45) Veröffentlichungstag und Bekanntmachung des Hinweises auf die Patenterteilung: **13.07.2016**
(21) Anmeldenummer: 11754404.9
(22) Anmeldetag: 07.09.2011
(51) Int. Cl.: F04B 1/04

(54) **HOCHDRUCKPUMPE FÜR EINE KRAFTSTOFFEINSPRITZVORRICHTUNG**
HIGH-PRESSURE PUMP FOR A FUEL INJECTION DEVICE
POMPE HAUTE PRESSION POUR UN DISPOSITIF D'INJECTION DE CARBURANT

(30) Priorität: 15.10.2010 DE 102010042484
(43) Veröffentlichungstag der Anmeldung: 21.08.2013
(73) Patentinhaber: Robert Bosch GmbH, 70442 Stuttgart (DE)
(72) Erfinder: SCHOETZ, Alfons, 71254 Ditzingen (DE); SCHETTER, Markus, 73207 Plochingen (DE)
(86) Internationale Anmeldenummer: PCT/EP2011/065472
(87) Internationale Veröffentlichungsnummer: WO 2012/048961

(56) Entgegenhaltungen:
- EP-A2- 1 906 011
- WO-A1-03/014569
- WO-A1-2006/037676
- DE-A1- 4 315 826
- DE-A1-102006 060 680
- US-A1- 2003 110 937

## Beschreibung

Die vorliegende Erfindung betrifft eine Hochdruckpumpe einer Kraftstoffeinspritzeinrichtung, die insbesondere für eine Common-Rail-Einspritzeinrichtung einer Brennkraftmaschine eingesetzt werden kann, nach dem Oberbegriff des Anspruchs 1.

Eine solche Hochdruckpumpe ist durch die WO 03/014569 A1 bekannt. Diese Hochdruckpumpe umfasst eine Pumpenwelle, die mit einem Exzenter drehstarr verbunden ist, sowie zumindest ein Pumpenelement, das in einer Gehäusebohrung eines Motorblocks eingesetzt ist. Das Pumpenelement weist einen mit dem Exzenter über einen Tassenstößel antriebsverbundenen Elementkolben auf, der hubbeweglich in einer Zylinderbohrung eines Schaftabschnitts geführt ist, sowie eine den Tassenstößel beaufschlagende Stößelfeder. Der Elementkolben begrenzt einen mit einem Saugventil und einem Hochdruckventil verbundenen Pumpenarbeitsraum. Eine Antriebsverbindung zwischen dem Tassenstößel und dem Exzenter umfasst einen drehbar auf dem Exzenter gelagerten Laufring, an dem der Tassenstößel kraftschlüssig abgestützt ist. Der Tassenstößel schließt antriebsseitig eine Gleitplatte ein, die als Kontaktfläche gemeinsam mit einer Kontaktfläche des den Exzenter umschließenden Laufrings eine Kontaktzone bildet. Eine Schmierung der Kontaktzone zwischen dem Tassenstößel und dem Laufring erfolgt durch das den Tassenstößel und den Laufring umgebendes Medium. Hierdurch ist unter Umständen keine ausreichende Schmierung der Kontaktzone sichergestellt.

Die erfindungsgemäße Hochdruckpumpe mit den Merkmalen des Anspruchs 1 hat demgegenüber den Vorteil, dass die Schmierung der Kontaktzone zwischen dem Tassenstößel und dem Laufring durch die zumindest eine Flutbohrung in der Gleitplatte verbessert ist.

Eine bevorzugte Weiterbildung der Erfindung sieht vor, dass die Gleitplatte als separates teil in den Tassenstößel eingesetzt ist. Die vorzugsweise in den Tassenstößel eingepresste und lagefixierte Gleitplatte ist mit einer Kontaktfläche an der zugehörigen Kontaktfläche des den Exzenter umschließenden Laufrings abgestützt, wobei die Kontaktflächen gemeinsam eine Kontaktzone bilden. Vorteilhaft ist die Gleitplatte aus einem an die gegebenen Belastungen und Schmierstoffverhältnisse angepassten Werkstoff hergestellt. Zur Erzielung einer hohen Verschleißfestigkeit bietet es sich beispielsweise an, die Gleitplatte aus Hartmetall oder einem keramischen Werkstoff herzustellen. Der Tassenstößel mit integrierter Gleitplatte zeichnet sich weiterhin aus durch einen vereinfachten und bauteiloptimierten Aufbau. Bedingt durch die Gleitplatte benötigt der Tassenstößel vorteilhaft weder eine lageorientierte Einbaulage noch eine Verdrehsicherung, wodurch sich die Montage vereinfacht. Das erfindungsgemäße vereinfachte und kostenoptimierte Tassenstößelkonzept bietet außerdem gegenüber bekannten Lösungen von Tassenstößeln mit Rollenschuh und integrierter Rolle einen Kostenvorteil.

Zur Reibungsminimierung ist der Laufring über ein Wälzlager oder Gleitlager auf der Exzenterwelle drehbar gelagert. Durch die Verwendung handelsüblicher Wälz- oder Gleitlager kann eine robuste, bewährte und kostengünstige Lagerung des Laufrings auf der Exzenterwelle realisiert werden. Als Wälzlager eignen sich bevorzugt Zylinderrollenlager, da die Lagerung keine axialen Kräfte aufzunehmen hat. Aufgrund des geringen erforderlichen radialen Bauraums können für die Lagerung des Laufrings bevorzugt Nadellager eingesetzt werden.

Eine weitere besondere Ausführungsart der Erfindung ist dadurch gekennzeichnet, dass zumindest eine der zueinander gerichteten Kontaktflächen der Gleitplatte sowie des Laufrings leicht ballig oder konvex ausgebildet ist. Diese Maßnahme gleicht vorteilhaft leichte Winkelfehler aus, die bei der Fertigung aufgrund zulässiger Lage- und / oder Formtoleranzen auftreten können. Die konvexe Ausbildung dient außerdem dazu, die Kontaktzone zwischen der Gleitplatte und dem Laufring bis auf einen Linienkontakt zu verkleinern, wodurch sich die Reibung vorteilhaft reduziert.

Zur Erzielung einer erhöhten Lebensdauer der Antriebsverbindung ist erfindungsgemäß vorgesehen, zumindest eine Kontaktfläche des Laufrings oder der Gleitplatte mit einem Werkstoff hoher Verschleißfestigkeit zu beschichten. Alternativ oder ergänzend dazu schließt die Erfindung weiterhin eine Beschichtung zumindest einer Kontaktfläche mit einem reibungsmindernden Werkstoff ein.

Gemäß einer weiteren vorteilhaften Ausführungsform ist die als Steckpumpe ausgebildete Hochdruckpumpe als eine Baueinheit mit einem Steckpumpenkörper in einer Gehäusebohrung des Motorblocks eingesetzt. In einem Schaftabschnitt des Steckpumpenkörpers ist eine Zylinderbohrung eingebracht, die zur Führung des Elementkolbens bestimmt ist und die gleichzeitig den Pumpenarbeitsraum bildet. Vorteilhaft bietet die Erfindung die Möglichkeit eine Hochdruckpumpe zu schaffen, bei der das Prinzip einer Steckpumpe mit einer Antriebsverbindung kombiniert ist, die einen auf der Exzenterwelle gelagerten Laufring sowie einen Tassenstößel mit integrierter Gleitplatte aufweist.

Der konstruktive Aufbau der Erfindung schließt weiterhin unterschiedliche Lösungen zur Führung des Tassenstößels ein. Bevorzugt ist eine äußere Führung des Tassenstößels, bei der ein Stößelkörper des Tassenstößels über eine Mantelfläche in der Gehäusebohrung des Motorblocks geführt ist. Diese Außenführung des Tassenstößels unterbindet eine Deformation der Führung des Elementkolbens in dem Schaftabschnitt. Alternativ dazu bietet sich an, den Tassenstößel innenseitig an dem Schaftabschnitt des Steckpumpenkörpers zu führen.

In weiterer Ausgestaltung der Erfindung ist für die als Steckpumpe ausgeführte Hochdruckpumpe außerdem eine bauraumoptimierte Anordnung der Stößelfeder vorgesehen. Dazu ist die Stößelfeder an einem innerhalb des Tassenstößels integrierten Federteller abgestützt, wobei die Stößelfeder über eine größere Länge innerhalb des Stößelkörpers geführt ist. Das gegenseitige Federende der Stößelfeder ist zur Führung von einem Bord des Steckpumpenkörpers umschlossen.

Zur gezielten und effektiven Schmierung der Führung des Tassenstößels in der Gehäusebohrung ist in einer Mantelfläche des Stößelkörpers zumindest eine bevorzugt umlaufende Schmiernut eingebracht, die über zugehörige Durchtrittsbohrungen mit einem Stößelinnenraum verbunden sind. Diese Maßnahme bewirkt, dass ein Schmierstoff, insbesondere der durch die Hochdruckpumpe geförderte Kraftstoff in den sich zwischen der Gehäusebohrung des Motorblocks und der Mantelfläche des Tassenstößels einstellenden Ringspalt eintritt. Dadurch kann eine optimale, reibungsmindernde Schmierung des Tassenstößels realisiert werden. Weiterhin gelangt der Schmierstoff zur Kühlung und Schmierung in die von dem Laufring und der Gleitplatte definierte Kontaktzone der Antriebsverbindung zwischen dem Exzenter und dem Tassenstößel.

Weitere vorteilhafte Ausgestaltungen der Erfindung sind der Zeichnungsbeschreibung zu entnehmen, in der in den Figuren dargestellte Ausführungsbeispiele der Erfindung näher beschrieben sind.

### Kurze Beschreibung der Zeichnungen

Es zeigen:
- Fig. 1: eine Schnittdarstellung einer Hochdruckpumpe mit einer Antriebsverbindung zwischen Exzenter und Tassenstößel;
- Fig. 2: als Einzelteilzeichnüng den erfindungsgemäßen Tassenstößel gemäß Fig. 1.

In Figur 1 ist eine Hochdruckpumpe 1 für eine Kraftstoffeinspritzeinrichtung einer Brennkraftmaschine dargestellt, die bevorzugt für ein Common-Rail-Einspritzsystem einer Diesel-Brennkraftmaschine bestimmt ist. Durch die Hochdruckpumpe 1 wird Kraftstoff unter Hochdruck in einen in Fig. 1 nicht abgebildeten Speicher (Rail) gefördert, aus dem der Kraftstoff über Kraftstoffinjektoren gezielt in zugeordnete Brennräume einer Brennkraftmaschine eingespritzt wird. Die Hochdruckpumpe 1 bildet eine Radialkolbenpumpe, die als Steckpumpe mit einem Steckpumpenkörper 2 in einem Motorblock 3 oder Gehäuse eingesetzt ist. An den Steckpumpenkörper 2 schließt sich eine auch als Zylinderkopf zu bezeichnende Niederdruckeinheit 4 an. Eine im Motorblock 3 drehbare Antriebswelle mit einer Achse 5 ist mit einem Exzenter 6 verbunden, dessen Mittelachse 7 eine Exzentrizität S gegenüber der Achse 5 aufweist. Die Antriebswelle kann eine Welle der Brennkraftmaschine sein, beispielsweise deren Nockenwelle oder eine Ausgleichswelle.

Der Exzenter 6 ist von einem Laufring 9 umschlossen, der über ein Wälzlager 10, insbesondere ein Nadellager, mit zylindrischen Wälzkörpern 11 drehbar auf dem Exzenter 6 gelagert ist und der mit einem Tassenstößel 13 eines Pumpenelements 8 antriebsverbunden ist. Das Pumpenelement 8 umfasst den Tassenstößel 13, in dem ein Elementkolben 12 oder Pumpenkolben gehalten ist sowie eine Stößelfeder 14. Über einen Stößelkörper 15 ist der Tassenstößel 13 ohne eine Verdrehsicherung in einer radial zur Achse 5 der Antriebswelle verlaufenden Gehäusebohrung 16 des Motorblocks 3 geführt. Über eine formschlüssig in einer Aufnahme 17 des Tassenstößels 5 eingesetzten und lagefixierten Gleitplatte 18 ist der Tassenstößel 13 an dem Laufring 9 des Exzenters 6 abgestützt. Im Betriebszustand bewirkt der rotierende Exzenter 6 in Verbindung mit dem Laufring 9 eine oszillierende Bewegung des Tassenstößels 13 und des damit verbundenen Elementkolbens 12, der in einer Zylinderbohrung 19 eines Schaftabschnitts 20 des Steckpumpenkörpers 2 geführt ist.

Der Elementkolben 8 begrenzt einen Pumpenarbeitsraum 21, dem ein Saugventil 22 sowie ein Hochdruckventil 23 zugeordnet ist. Bei einem Saughub (Abwärtsbewegung) des Elementkolbens 8 öffnet sich das Saugventil 22, wodurch dem Pumpenarbeitsraum 21 Kraftstoff aus der Niederdruckeinheit 4 zugeführt werden kann. Ein Förderhub (Aufwärtsbewegung) des Elementkolbens 8 führt zur Schließung des Saugventils 22 und einer Kraftstoffkomprimierung, bevor der Kraftstoff über ein die Funktion eines Rückschlagventils ausübendes Hochdruckventil 23 in eine weiterführende Kraftstoffleitung zu einem Hochdruckspeicher (Rail) gefördert wird. Eine Exzentrizität S zwischen der Achse 5 der Antriebs- oder Pumpenwelle zu der Mittelachse 7 des Exzenters 6 bestimmt gleichzeitig einen maximalen Hub des Elementkolbens 12.

Die eine Rückstellkraft auf den Tassenstößel 13 auslösende Stößelfeder 14 ist zwischen dem Steckpumpenkörper 2 und einem Federteller 24 des Tassenstößels 13 abgestützt und bewirkt eine kraftschlüssige Abstützung des Tassenstößels 13 an dem Laufring 9. Dabei umschließt die Stößelfeder 14 den Schaftabschnitt 20 des Steckpumpenkörpers 2, wobei ein erstes Federende der Stößelfeder 14 von einem Bord 25 des Steckpumpenkörpers 2 umschlossen ist und das weitere in den Tassenstößel 13 eintretende, an dem Federteller 24 abgestützte Federende außenseitig von dem Stößelkörper 15 umschlossen wird.

Zum Ausgleich von kleinen Winkelfehlern, beispielsweise bedingt durch Fertigungstoleranzen einzelner Bauteile, ist der den Exzenter 6 umschließende Laufring 9 über eine ballige, konvexe Kontaktfläche 27 an einer entsprechend gestalteten Gegenfläche, der Kontaktfläche 28 der Gleitplatte 18 des Tassenstößels 13 abgestützt. Zur Erzielung optimaler Reibungsverhältnisse bietet sich ergänzend dazu eine reibungsmindernde Beschichtung zumindest einer Kontaktfläche 27, 28 an.

Die Figur 2 zeigt den Tassenstößel 13 als Einzelteil in einer vergrößerten Darstellung und verdeutlicht weitere Details. Der in dem Tassenstößel 13 eingesetzte, zur Abstützung der Stößelfeder 14 bestimmte Federteller 24 bewirkt gleichzeitig eine Halterung des Elementkolbens 12 an dem Tassenstößel 13. Dazu ist der Elementkolben 12 in einer zentralen Öffnung 26 des Federtellers 24 eingesetzt und durch einen die Öffnung 26 übergreifenden endseitigen Bord 35 gesichert. Da der Stößelkörper 15 im Motorblock 3 und der Elementkolben 12 im Schaftabschnitt 20 und damit in getrennten Bauteilen geführt sind, ist der Elementkolben 12 bevorzugt mit einer kleine Winkelfehler ausgleichenden Spielpassung in der Öffnung 26 des Federtellers 24 geführt. Als Maßnahme um die Reibung des Stößelkörpers 15 in der Gehäusebohrung 16 des Motorblocks 3 zu verbessern ist in einer Mantelfläche 29 des Stößelkörpers 15 eine bevorzugt umlaufende Schmiernut 30 eingebracht mit umfangsverteilt angeordneten Durchtrittsbohrungen 31. Damit kann gezielt ein Schmierstoff oder der von der Hochdruckpumpe 1 geförderte Kraftstoff in einen von dem Stößelkörper 15 und der Gehäusebohrung 16 radial begrenzten Ringspalt 32 (Fig. 1) eintreten. Von dort gelangt der Schmierstoff auch in Richtung des Exzenters 6 und beaufschlagt zur Schmierung und Kühlung eine Kontaktzone 33 (Fig. 1) zwischen dem Laufring 9 und der Gleitplatte 18. Zusätzlich sind in der Gleitplatte 18 mehrere Flutbohrungen 34 eingebracht, die ein Durchströmen von Schmierstoff ermöglichen, um gezielt die Bauteile der Kontaktzone 33 zu schmieren und zu kühlen.

## Patentansprüche

1. Hochdruckpumpe (1) einer Kraftstoffeinspritzeinrichtung, insbesondere für eine Common-Rail-Einspritzeinrichtung einer Brennkraftmaschine, mit einer Pumpenwelle, die mit einem Exzenter (6) drehstarr verbunden ist sowie mit zumindest einem in einer Gehäusebohrung (16) eines Motorblocks (3) eingesetzten Pumpenelement (8), das einen mit dem Exzenter (6) über einen Tassenstößel (13) antriebsverbundenen, hubbeweglich in einer Zylinderbohrung (19) eines Schaftabschnitts (20) geführten Elementkolben (12) einschließt sowie eine den Tassenstößel (13) beaufschlagende Stößelfeder (14), wobei der Elementkolben (12) einen mit einem Saugventil (22) und einem Hochdruckventil (23) verbundenen Pumpenarbeitsraum (21) begrenzt, wobei eine Antriebsverbindung zwischen dem Tassenstößel (13) und dem Exzenter (6) einen drehbar auf dem Exzenter (6) gelagerten Laufring (9) umfasst, an dem der Tassenstößel (13) kraftschlüssig abgestützt ist, wobei der Tassenstößel (13) antriebsseitig eine Gleitplatte (18) einschließt, die als Kontaktfläche (28) gemeinsam mit einer Kontaktfläche (27) des den Exzenter (6) umschließenden Laufrings (9) eine Kontaktzone (33) bildet, **dadurch gekennzeichnet, dass** zur Schmierstoffversorgung der Kontaktzone (33) zwischen der Gleitplatte (18) und dem Laufring (9) zumindest eine Flutbohrung (34) in der Gleitplatte (18) eingebracht ist.

2. Hochdruckpumpe nach Anspruch 1, **dadurch gekennzeichnet, dass** die Gleitplatte (18) als separates Teil in den Tassenstößel (13) eingesetzt ist.

3. Hochdruckpumpe nach Anspruch 1, **dadurch gekennzeichnet, dass** der Laufring (9) über ein Wälzlager (10) oder Gleitlager auf dem Exzenter (6) drehbar gelagert ist.

4. Hochdruckpumpe nach Anspruch 3, **dadurch gekennzeichnet, dass** als Wälzlager (10) ein Zylinderrollenlager oder Nadellager zur Lagerung des Laufrings (9) vorgesehen ist.

5. Hochdruckpumpe nach Anspruch 1 oder 2, **dadurch gekennzeichnet, dass** der Laufring (9) und / oder die Gleitplatte (18) eine ballig oder konvex ausgebildete Kontaktfläche (27,28) aufweisen.

6. Hochdruckpumpe nach Anspruch 1 oder 2, **dadurch gekennzeichnet, dass** die Kontaktfläche (27) des Laufrings (9) und / oder die Kontaktfläche (28) der Gleitplatte (18) reibungsmindernd beschichtet ist.

7. Hochdruckpumpe nach Anspruch 1, **dadurch gekennzeichnet, dass** die als Steckpumpe ausgebildete Hochdruckpumpe (1) mit einem Steckpumpenkörper (2) in der Gehäusebohrung (16) des Motorblocks (3) eingesetzt ist und die zur Führung des Elementkolbens (12) und Bildung eines Pumpenarbeitsraums (8) bestimmte Zylinderbohrung (19) in einem Schaftabschnitt (20) des Steckpumpenkörpers (2) eingebracht ist.

8. Hochdruckpumpe nach Anspruch 1, **dadurch gekennzeichnet, dass** der Tassenstößel (13) außenseitig über einen Stößelkörper (15) in der Gehäusebohrung (16) des Motorblocks (3) oder innenseitig an dem Steckpumpenschaft (20) des Steckpumpenkörpers (2) geführt ist.

9. Hochdruckpumpe nach Anspruch 1, **dadurch gekennzeichnet, dass** die Stößelfeder (14) mit einem Federende an einem Federteller (24) abgestützt ist, der in dem Tassenstößel (13) integriert ist.

10. Hochdruckpumpe nach Anspruch 1, **dadurch gekennzeichnet, dass** zur Schmierstoffversorgung einer Führung des Tassenstößels (13) in dem Stößelkörper (15) zumindest eine Schmiernut (30) eingebracht ist, die über zugehörige Durchtrittsbohrungen (31) mit einem Innenraum des Tassenstößels (13) verbunden ist.

## Claims

1. High-pressure pump (1) of a fuel injection device, in particular for a common-rail injection device of an internal combustion engine, having a pump shaft which is connected rotationally conjointly to an eccentric (6), and having at least one pump element (8) which is inserted into a housing bore (16) of an engine block (3) and which comprises an element piston (12), said element piston being connected in terms of drive to the eccentric (6) by way of a bucket tappet (13) and being guided, such that it can perform stroke movements, in a cylinder bore (19) of a shank section (20), and which comprises a tappet spring (14) which acts on the bucket tappet (13), wherein the element piston (12) delimits a pump working chamber (21) which is connected to a suction valve (22) and to a high-pressure valve (23), wherein a drive connection between the bucket tappet (13) and the eccentric (6) comprises a running ring (9) mounted rotatably on the eccentric (6), on which running ring the bucket tappet (13) is supported in non-positively locking fashion, wherein the bucket tappet (13) comprises, at the drive side, a slide plate (18) which, as contact surface (28), forms a contact zone (33) together with a contact surface (27) of the running ring (9) that surrounds the eccentric (6), **characterized in that**, for the supply of lubricant to the contact zone (33) between the slide plate (18) and the running ring (9), at least one flood bore (34) is formed in the slide plate (18).

2. High-pressure pump according to Claim 1, **characterized in that** the slide plate (18) is inserted, as a separate part, into the bucket tappet (13).

3. High-pressure pump according to Claim 1, **characterized in that** the running ring (9) is mounted rotatably on the eccentric (6) by way of a rolling bearing (10) or plain bearing.

4. High-pressure pump according to Claim 3, **characterized in that**, as rolling bearing (10), a cylindrical-roller bearing or needle-roller bearing is provided for the mounting of the running ring (9).

5. High-pressure pump according to Claim 1 or 2, **characterized in that** the running ring (9) and/or the slide plate (18) have/has a contact surface (27, 28) of spherical or convex form.

6. High-pressure pump according to Claim 1 or 2, **characterized in that** the contact surface (27) of the running ring (9) and/or the contact surface (28) of the slide plate (18) have/has a friction-reducing coating.

7. High-pressure pump according to Claim 1, **characterized in that** the high-pressure pump (1), which is in the form of a unit pump, is inserted by way of a unit pump body (2) into the housing bore (16) of the engine block (3), and the cylinder bore (19), which is designed for guiding the element piston (12) and for forming a pump working chamber (8), is formed in a shank section (20) of the unit pump body (2).

8. High-pressure pump according to Claim 1, **characterized in that** the bucket tappet (13) is guided at the outside, by way of a tappet body (15), in the housing bore (16) of the engine block (3) or at the inside on the unit pump shank (20) of the unit pump body (2).

9. High-pressure pump according to Claim 1, **characterized in that** the tappet spring (14) is supported by way of one spring end on a disk spring (24) which is integrated into the bucket tappet (13).

10. High-pressure pump according to Claim 1, **characterized in that**, for the supply of lubricant to a guide of the bucket tappet (13), there is provided in the tappet body (15) at least one lubrication groove (30) which is connected via associated passage bores (31) to an interior space of the bucket tappet (13).

## Revendications

1. Pompe à haute pression (1) de dispositif d'injection de carburant, notamment pour un dispositif de rampe commune de moteur à combustion interne, avec un arbre de pompe relié de façon rigide en rotation à un excentre (6) ainsi qu'avec au moins un élément de pompe (8) inséré dans un alésage de carter (16) de bloc-moteur (3) et incluant un piston d'élément (12) relié en entraînement à l'excentre (6) via un poussoir de soupape (13) et guidé suivant une course mobile dans un alésage cylindrique (19) de section de tige (20) ainsi qu'un ressort de poussoir (14) alimentant le poussoir de soupape (13), le piston d'élément (12) délimitant une chambre de travail de pompe (21) reliée à une soupape d'aspiration (22) et une soupape de haute pression (23), une liaison d'entraînement comprenant entre le poussoir de soupape (13) et l'excentre (6) une bague de roulement (9) disposée de façon à pouvoir tourner sur l'excentre (6) et contre laquelle le poussoir de soupape (13) est maintenu par complémentarité de forces, le poussoir de soupape (13) incluant du côté d'entraînement une plaque de glissement (18) formant, en tant que surface de contact (28), conjointement avec la surface de contact (27) de la bague de roulement (9) entourant l'excentre (6), une zone de contact (33), **caractérisée en ce que** pour l'alimentation en lubrifiant de la zone de contact (33) entre la plaque de glissement (18) et la bague de roulement (9), au moins un alésage à alimentation de fluide (34) est placé dans la plaque de glissement (18).

2. Pompe à haute pression selon la revendication 1, **caractérisée en ce que** la plaque de glissement (18) est insérée comme une partie séparée dans le poussoir de soupape (13).

3. Pompe à haute pression selon la revendication 1, **caractérisée en ce que** la bague de roulement (9) est disposée de façon à pouvoir tourner sur l'excentre (6) via un palier de roulement (10) ou un palier de glissement.

4. Pompe à haute pression selon la revendication 3, **caractérisée en ce que** le palier de roulement (10) prévu pour le positionnement de la bague de roulement (9) est un palier cylindrique ou un palier à aiguille.

5. Pompe à haute pression selon la revendication 1 ou 2, **caractérisée en ce que** la bague de roulement (9) et/ou la plaque de glissement (18) comporte une surface de contact (27, 28) réalisée en forme de balle ou de façon convexe.

6. Pompe à haute pression selon la revendication 1 ou 2, **caractérisée en ce que** la surface de contact (27) de la bague de roulement (9) et/ou la surface de contact (28) de la plaque de glissement (18) est revêtue d'un revêtement permettant de réduire le frottement.

7. Pompe à haute pression selon la revendication 1, **caractérisée en ce que** la pompe à haute pression (1) réalisée sous la forme d'une pompe enfichable est insérée avec un corps de pompe enfichable (2) dans l'alésage de carter (16) du bloc-moteur (3) et que l'alésage cylindrique (19) prévu pour guider le piston d'élément (12) et former une chambre de travail de pompe (8) est placé dans une section de tige (20) du corps de pompe enfichable (2).

8. Pompe à haute pression selon la revendication 1, **caractérisée en ce que** le poussoir de soupape (13) est guidé du côté extérieur via un poussoir (15) dans l'alésage de carter (16) du bloc-moteur (3) ou du côté intérieur au niveau de la tige de pompe enfichable (20) du corps dé pompe enfichable (2).

9. Pompe à haute pression selon la revendication 1, **caractérisée en ce que** le ressort de poussoir (14) est soutenu avec une extrémité de ressort au niveau d'une rondelle de ressort (24) intégrée dans le poussoir de soupape (13).

10. Pompe à haute pression selon la revendication 1, **caractérisée en ce qu'**au moins une rainure de lubrification (30) est prévue dans le corps de poussoir (15) pour l'alimentation en lubrifiant d'un guide du poussoir de soupape (13), ladite rainure étant reliée à un espace intérieur du poussoir de soupape (13) via les alésages traversants (31) associés.
